# EUROPÄISCHE PATENTSCHRIFT

(11) **EP 1 111 168 B1**
(45) Veröffentlichungstag und Bekanntmachung des Hinweises auf die Patenterteilung: **14.05.2003**
(21) Anmeldenummer: 00126747.5
(22) Anmeldetag: 06.12.2000
(51) Int. Cl.: E05B 15/02, E05B 17/22

(54) **Kraftfahrzeug-Türschliessvorrichtung**
Vehicle door locking mechanism
Dispositif de verrouillage pour porte de véhicule

(30) Priorität: 24.12.1999 DE 19963129
(43) Veröffentlichungstag der Anmeldung: 27.06.2001
(73) Patentinhaber: ROBERT BOSCH GMBH, 70442 Stuttgart (DE)
(72) Erfinder: Weyerstall, Bernd, 42369 Wuppertal (DE)
(74) Vertreter: Gesthuysen, von Rohr & Eggert

(56) Entgegenhaltungen:
- WO-A-97/33776
- WO-A-99/66467
- DE-A- 2 060 060
- DE-A- 3 740 757
- DE-C- 3 713 558
- DE-U- 9 005 933
- DE-U- 29 708 857
- FR-A- 2 778 939
- US-A- 3 259 708
- US-A- 4 746 153
- US-A- 4 887 032
- PATENT ABSTRACTS OF JAPAN vol. 017, no. 417 (M-1457), 4. August 1993 (1993-08-04) -& JP 05 086752 A (TOYOTA MOTOR CORP), 6. April 1993 (1993-04-06)
- PATENT ABSTRACTS OF JAPAN vol. 018, no. 607 (M-1707), 18. November 1994 (1994-11-18) -& JP 06 229156 A (AISIN SEIKI CO LTD), 16. August 1994 (1994-08-16)

## Beschreibung

Die vorliegende Erfindung betrifft eine Kraftfahrzeug-Türschließvorrichtung gemäß dem Oberbegriff des Anspruchs 1.

Bei einer Kraftfahrzeug-Türschließvorrichtung mit den eingangs genannten Merkmalen weist der Schließkloben einen Schließbolzen auf, der insbesondere zylindrisch ausgeführt ist. Der Begriff "Schließbolzen" ist in der vorliegenden Patentanmeldung jedoch in einem weiten Sinne zu verstehen, also nicht auf zylindrische Formen beschränkt. Wesentlich ist, daß der "Schließbolzen" im Sinne der vorliegenden Patentanmeldung ein Widerlager für das Schloß bildet, um die zugeordnete Tür, Heckklappe o. dgl. im geschlossenen Zustand geschlossen halten zu können.

Die DE 37 40 757 C2, die den Ausgangspunkt der vorliegenden Erfindung bildet, offenbart einen Kraftfahrzeug-Türverschluß mit Schließkeil und Schloß, wobei der Schließkeil an einem Türpfosten befestigt und das Schloß in einer Kraftfahrzeugtür untergebracht ist. Der Schließkeil weist einen beim Öffnen bzw. Schließen der Kraftfahrzeugtür über einen Betätigungsstößel betätigbaren, elektrischen Schalter auf. Der Betätigungsstößel ist im, in Schließrichtung gesehen, rückwärtigen Bereich des Schließkeils angeordnet und von einer Drehfalle des Schlosses betätigt, die mit einer Steuerkurve bei ihrer Drehbewegung an dem Betätigungsstößel vorbeigleitet. Der Betätigungsstößel wirkt seinerseits auf einen quer zur Betätigungsrichtung des Betätigungsstößels verschiebbaren Schaltstößel, der Schaltkontakte des Schalters betätigt.

Die Verwendung eines mechanischen Schalters zur Detektion des geschlossenen Zustands ist nachteilig. Da verhältnismäßig große Toleranzen im geschlossenen Zustand bezüglich der relativen Lage von Schloß und Schließkeil bzw. Schließkloben auftreten können, insbesondere durch eine mit dem Rahmen nicht fluchtende Kraftfahrzeugtür und insbesondere in Längsrichtung des Kraftfahrzeugs, ist nämlich ein aufwendiger Aufbau des mechanischen Schalters erforderlich. Dies ist mit entsprechenden Kosten verbunden. Außerdem können die genannten Toleranzen zu stark unterschiedlichen Belastungen des mechanischen Schalters führen, so daß die gewünschte Lebensdauer allenfalls schwer zu erreichen ist. Der vorgenannte, bekannte Aufbau weist zudem mehrere bewegliche Teile auf, was zu höherer Anfälligkeit und zu verhältnismäßig hohen Kosten führt.

Mit ähnlichen Problemen und Nachteilen ist der aus der DE-PS 2 060 060 bekannte Kraftfahrzeug-Türverschluß behaftet. Hier weist ein Schließkloben einen Schließkeil auf, in den eine mechanische Schalteinrichtung integriert ist.

Der Erfindung liegt die Aufgabe zugrunde, eine Kraftfahrzeug-Türschließvorrichtung zur Detektion eines geschlossenen Zustands einer Kraftfahrzeugtür-Schließvorrichtung anzugeben, bei der bzw. dem eine sichere, gegenüber den Lagetoleranzen weitgehend unempfindliche Detektion des geschlossenen Zustands bei vorzugsweise verhältnismäßig geringem Aufwand ermöglicht wird.

Die obige Aufgabe wird erfindungsgemäß durch eine Kraftfahrzeug-Türschließvorrichtung gemäß Anspruch 1. Vorteilhafte Weiterbildungen sind Gegenstand der Unteransprüche.

Eine grundlegende Idee der vorliegenden Erfindung liegt darin, daß der Sensor ein drucksensitives Sensorelement aufweist, das am Schließkloben zur Erfassung des geschlossenen Zustands der Kraftfahrzeug-Türschließvorrichtung angeordnet ist. Der Sensor arbeitet also als Drucksensor, der eine Druckausübung auf den Schließkloben erfaßt. Dies läßt sich bei verhältnismäßig geringem Aufwand auf einfache Weise realisieren und erlaubt eine sichere Detektion des geschlossenen Zustands der Kraftfahrzeug-Türschließvorrichtung.

Unter "Erfassen" ist hier insbesondere das Bereitstellen von Daten bzw. Meßsignalen gemeint, deren Auswertung eine Detektion bzw. Sensierung ermöglicht, ob die Türschließvorrichtung geschlossen ist, also der geschlossene Zustand vorliegt. Die Auswertung kann insbesondere unmittelbar in einer dem Sensor zugeordneten oder darin angeordneten Elektronik und/oder in einer getrennten Auswerteelektronik o. dgl. erfolgen. Dies stellt Selbstverständlichkeiten für den Fachmann dar, so daß hierauf nicht näher eingegangen wird, da es primär nicht darauf ankommt, wo die Auswertung stattfindet. Jedoch ist es vorteilhaft, wenn die ein entsprechendes Detektionssignal zur Verfügung stellende Auswerteelektronik bereits zumindest teilweise in den Schließkloben integriert ist.

Die Begriffe "Druck" und "Druckbelastung" sind in der vorliegenden Patentanmeldung in einem weiten Sinne zu verstehen, so daß auch ein Erfassen bzw. Messen einer Kraft im allgemeinen und eine Belastung durch eine auf Druck oder Zug wirkende Kraft umfaßt sind. Insbesondere kommt es nicht primär darauf an, daß ein Druck im Sinne von Kraft pro Fläche gemessen bzw. erfaßt wird. Jedoch kann anhand des gemessenen absoluten oder relativen Drucks und/oder der gemessenen absoluten oder relativen Kraft als einzige oder zusätzliche Information entschieden werden, ob der geschlossene Zustand vorliegt.

Unter "drucksensitives Sensorelement" ist in der vorliegenden Patentanmeldung kein mechanisch betätigter, elektrischer Schalter zu verstehen. Vielmehr ist hierunter ein Meßelement bzw. eine Meßeinrichtung zu verstehen, das bzw. die vorzugsweise elektrische Meßsignale liefert, die zu dem Druck korrelieren, insbesondere weitgehend stetig davon abhängen, die bzw. der von dem Schloß auf den Schließkloben, insbesondere auf den Sensor bzw. einen Teil des Sensors, ausgeübt wird.

Der Sensor insgesamt, der mindestens ein Sensorelement im vorgenannten Sinne und beispielsweise ein zugeordnetes Kontaktelement o. dgl. umfaßt, kann die Meßsignale des Sensorelements bereits derart auswerten bzw. weiterverarbeiten, daß vom Sensor lediglich ein Detektionssignal ausgegeben wird, das das Vorliegen des geschlossenen Zustands anzeigt.

Nachfolgend wird auf einige bevorzugte Ausführungsformen kurz eingegangen, um die vorliegende Erfindung zu verdeutlichen.

In bevorzugter Ausgestaltung wirkt ein feststehendes Teil des Schlosses, insbesondere ein Teil einer Trägerplatte oder eines darin eingesetzten Fanglagers, im geschlossenen Zustand der Kraftfahrzeug-Türschließvorrichtung auf den Sensor ein. Dies minimiert bereits die möglichen Toleranzen der Lage des Sensors relativ zu dem darauf einwirkenden Teil des Schlosses.

Alternativ oder zusätzlich kann der Sensor jedoch auch mit einem beweglichen bzw. beweglich gelagerten Teil des Schlosses, wie einer Drehfalle, zusammenwirken bzw. im geschlossenen Zustand in Kontakt treten.

Vorzugsweise ist das Sensorelement bzw. zumindest ein dem Sensorelement zugeordnetes Kontaktelement des Sensors, das mit dem Schloß im geschlossenen Zustand in Kontakt tritt, zumindest im wesentlichen im rückwärtigen Bereich bezüglich der Schließbewegung, die der Schließkloben relativ zum Schloß ausführt, angeordnet. Dies ermöglicht einen einfachen, kompakten Aufbau des Schließklobens, wobei der Sensor in einem weitgehend zurückgesetzten Bereich angeordnet ist, wodurch insbesondere der Schließbolzen den Sensor vor Beschädigungen bei geöffneter Kraftfahrzeug-Türschließvorrichtung bzw. Kraftfahrzeugtür schützt.

Der Sensor weist ein elastisch verformbares Kontaktelement mit einem Hohlraum für ein flüssiges und/oder gasförmiges Medium, wobei das Sensorelement dem Kontaktelement derart zugeordnet ist, daß das Sensorelement den Druck bzw. Druckänderungen des Mediums aufgrund einer Verformung des Kontaktelements oder ein durch Verformen des Kontaktelements hervorgerufenes Strömen des Mediums erfassen kann. Diese Lösung erlaubt eine quasi beliebige Gestaltung des Kontaktelements, das dementsprechend optimal an die jeweiligen Gegebenheiten und Platzverhältnisse angepaßt werden kann, wobei auch eine sehr große bzw. großflächige Ausbildung des Kontaktelements möglich ist, um trotz der eingangs genannten Lagetoleranzen, die im geschlossenen Zustand auftreten können, eine sichere Erfassung des geschlossenen Zustands durch das gegenüber dem Kontaktelement ggf. sehr klein ausgebildete Sensorelement aufgrund der Druckausbreitung im Medium und/oder aufgrund des Überströmens des Mediums zu ermöglichen. Das Medium führt zudem zu einer vorteilhaften Mittelung bei beispielsweise nur einseitiger oder lokaler Belastung bzw. Verformung des Kontaktelements durch das Schloß, beispielsweise bei Toleranzen in der relativen Ausrichtung von Schloß und Schließkloben im geschlossenen Zustand, wodurch eine optimierte Erfassung des geschlossenen Zustands ermöglicht wird. Die vorgenannte Lösung ist also hochgradig unempfindlich gegenüber den eingangs genannten Toleranzen.

Insbesondere ist gemäß einer vorschlagsgemäßen Weiterbildung vorgesehen, daß die Änderungsgeschwindigkeit der Meßsignale des Sensorelements, also insbesondere die Druckänderungsgeschwindigkeit, zur Detektion des geschlossenen Zustands ausgewertet wird. Dies ermöglicht eine einfache und sichere Detektion des geschlossenen Zustands.

Gemäß einer anderen Ausführungsform ist das Kontaktelement ebenfalls elastisch verformbar ausgebildet, und ist das Sensorelement dem Kontaktelement derart zugeordnet, daß es Verformungen des Kontaktelements und/oder auf das Kontaktelement ausgeübte Kräfte erfassen kann. Hierzu ist das Sensorelement beispielsweise in der Art eines Dehnungsmeßstreifens oder als ihre Kapazität oder eine sonstige elektrische Kenngröße verändernde Leiteranordnung am Kontaktelement angeordnet bzw. mit diesem verbunden. Alternativ oder zusätzlich kann ein Piezoelement als Sensorelement vorgesehen sein, das mit dem Kontaktelement verbunden ist, insbesondere dieses trägt, so daß von dem Schloß auf das Kontaktelement ausgeübte Kräfte, insbesondere Druckbelastungen, vom Piezoelement erfaßt und auf Vorliegen des geschlossenen Zustands ausgewertet werden können.

Bei Bedarf kann das Sensorelement auch in das Kontaktelement integriert, beispielsweise eingegossen, sein.

Alternativ kann das Kontaktelement - zumindest teilweise starr ausgebildet sein. Hierbei ist dann das Kontaktelement vorzugsweise beweglich gelagert, so daß das Kontaktteil zumindest teilweise ausweichen kann, wenn das Schloß auf das Kontaktteil beim Schließen der Kraftfahrzeug-Türschließvorrichtung trifft.

Gemäß einer bevorzugten Ausführungsform wirkt das Schloß mit beiden Seiten eines Einführschlitzes für den Schließbolzen, eines Fanglagers für den Schließbolzen oder eines am Einführschlitz oder Fanglager angeordneten Kragens auf das Kontaktelement im geschlossenen Zustand ein. Diese beiden Seiten liegen üblicherweise in einer Vertikalebene, so daß auch bei verhältnismäßig starkem Vertikalversatz von Schließkloben und Schloß gegenüber der Sollage zumindest eine Seite derart auf das Kontaktelement einwirkt, daß das Sensorelement den geschlossenen Zustand erfassen kann. Insbesondere erfolgt hier bei Verwendung des mit einem Hohlraum für ein flüssiges und/oder gasförmiges Medium versehenen Kontaktelements eine Kompensation hinsichtlich der Änderung bzw. Änderungsgeschwindigkeit des Drucks des Mediums beim Schließen der Kraftfahrzeug-Türschließvorrichtung, so daß eine quasi unveränderte Auswertung erfolgen kann, die insbesondere hinsichtlich eines Vertikalversatzes unempfindlich ist.

Zum Ausgleich des vorgenannten, möglicherweise auftretenden Vertikalversatzes kann das Kontaktelement auch entsprechend querverschieblich, also insbesondere quer zur Längsachse des Schließbolzens und quer zur Schließrichtung der Kraftfahrzeug-Türschließvorrichtung verschiebbar, gelagert bzw. ausgebildet sein.

Eine verfahrenstechnische Weiterbildung sieht vor, daß bei der Detektion des geschlossenen Zustands zusätzlich ein vom Schloß bereitgestelltes, ein Schließen der Schloßmechanik anzeigendes Schloßsignal, beispielsweise ein das Einfallen der Sperrklinke oder ein mit der Schwenkstellung der Drehfalle korreliertes Schloßsignal, ausgewertet wird. Dies ermöglicht eine besonders sichere Erkennung, ob die Kraftfahrzeug-Türschließvorrichtung ordnungsmäßig geschlossen ist, wenn der geschlossene Zustand erst dann detektiert wird, wenn sowohl der am Schließkloben angeordnete Sensor den geschlossenen Zustand erfaßt hat als auch das Schloßsignal den geschlossenen Zustand indiziert. Hierbei kann insbesondere die zeitliche Korrelation berücksichtigt werden, also daß beispielsweise der am Schließkloben angeordnete Sensor ein kurzzeitiges Signal beim Schließen ausgibt und innerhalb einer vorbestimmten Zeit das entsprechende Schloßsignal vorliegen muß.

Weitere Einzelheiten, Merkmale, Ziele und Vorteile der vorliegenden Erfindung werden nachfolgend anhand der Zeichnung näher erläutert. Es zeigt:
- Fig. 1: eine vereinfachte, perspektivische Darstellung einer Kraftfahrzeug-Türschließvorrichtung;
- Fig. 2: einen Schnitt der Kraftfahrzeug-Türschließvorrichtung gemäß Fig. 1 entlang Linie II-II;
- Fig. 3: eine vereinfachte, perspektivische Darstellung einer vorschlagsgemäßen Kraftfahrzeug-Türschließvorrichtung gemäß einer bevorzugten Ausführungsform; und
- Fig. 4: einen Schnitt entsprechend Fig. 2 einer Kraftfahrzeug-Türschließvorrichtung gemäß einer anderen Ausführungsform.

Fig. 1 zeigt in einer vereinfachten, perspektivischen Darstellung eine vorschlagsgemäße Kraftfahrzeug-Türschließvorrichtung 1 mit einem nur schematisch angedeuteten Schloß 2 und einem zugeordneten, einen Schließbolzen 3 aufweisenden Schließkloben 4 im geschlossenen Zustand. Das Schloß 2 ist vorzugsweise an einer nicht dargestellten Kraftfahrzeugtür o. dgl. angeordnet. Der Schließkloben 4 ist vorzugsweise an einem zugeordneten, nicht dargestellten Türpfosten o. dgl. angeordnet. Im geschlossenen Zustand der Kraftfahrzeug-Türschließvorrichtung 1 hält das Schloß 2 die zugeordnete Kraftfahrzeugtür geschlossen.

Die Schnittdarstellung gemäß Fig. 2 verdeutlicht, daß im geschlossenen Zustand eine Halteeinrichtung, wie eine Drehfalle 5, des Schlosses 2 den Schließbolzen 3 des Schließklobens 4 im Schloß 2 sichert bzw. hält.

Fig. 2 zeigt ferner einen Sensor 6, der dem Schließkloben 4 zugeordnet, insbesondere daran angeordnet ist. Der Sensor 6 weist mindestens ein am Schließkloben 4 angeordnetes Sensorelement 7 auf, das im oben genannten Sinne kraft- bzw. drucksensitiv ausgebildet ist. Auf das Sensorelement 7 wirkt mittelbar oder unmittelbar im geschlossenen Zustand der Kraftfahrzeug-Türschließvorrichtung 1 ein Teil des Schlosses ein, so daß das Sensorelement 7 den geschlossenen Zustand erfassen kann. Insbesondere wirkt das Schloß 2 mit einem Einlaufschlitz, der vorzugsweise in einer Trägerplatte 9 des Schlosses 2 ausgebildet und in den der Schließbolzen 3 beim Schließen der Kraftfahrzeug-Türschließvorrichtung 1 einführbar ist, oder mit einem in den Einlaufschlitz bzw. die Trägerplatte 9 eingesetzten Fanglager 10 für den Schließbolzen 3 - wie in Fig. 4 angedeutet - im geschlossenen Zustand auf das Sensorelement 7 ein.

Gemäß Fig. 1 und 2 ist dem Sensorelement 7 ein Kontaktelement 11 zugeordnet, auf das das Schloß 2 im geschlossenen Zustand einwirkt. Insbesondere kommen im geschlossenen Zustand beide Seiten des Einlaufschlitzes, des Fanglagers 10 oder eines dem Einlaufschlitz 8 bzw. dem Fanglager 10 zugeordneten Kragens 12, der üblicherweise entlang des Randes des Einlaufschlitzes oder des Fanglagers 10 zur Versteifung abragt, im geschlossenen Zustand am Kontaktelement 11 zur Anlage. Jedoch könnte das Sensorelement 7 bzw. das Kontaktelement 11 auch mit anderen Teilen des Schlosses 2, beispielsweise der Drehfalle 5, im geschlossenen Zustand zusammenwirken, um eine Erfassen des geschlossenen Zustands durch das Sensorelement 7 zu ermöglichen.

Die perspektivische Darstellung gemäß Fig. 3 verdeutlicht, daß der Sensor 6 bzw. zumindest das Kontaktelement 11 und insbesondere das Sensorelement 7 in einem rückwärtigen Bereich 13 bezogen auf die Schließbewegung S, die der Schließkloben 4 relativ zum Schloß 2 beim Schließen ausführt, angeordnet ist. Dies ist insbesondere bei dem bevorzugten Zusammenwirken des Sensorelements 7 bzw. des Kontaktelements 11 mit Einlaufschrägen, des Einlaufschlitzes, des Fanglagers 10 oder des Kragens 12, wie in Fig. 2 und 4 angedeutet, günstig. Zudem kann diese Anordnung einen weitgehenden Schutz des Sensors 6 bewirken, wie sich aus der Darstellung gemäß Fig. 3 ergibt, da der Schließkloben 4 beispielsweise eine an dem nicht dargestellten Türpfosten zu befestigende Grundplatte 14 aufweist, von der der Schließbolzen 3 und im rückwärtigen Bereich 13 ein Schenkel 15 abragen, wobei der Schenkel 15 in eine zur Grundplatte 14 zumindest im wesentlichen parallel verlaufende Gegenplatte 16 übergeht, so daß der Schließbolzen 3 zwischen der Grundplatte 14 und der Gegenplatte 16 stabil gehalten ist. Dementsprechend ist hier der Sensor 6 bzw. das Kontaktelement 11 im wesentlichen von Abschnitten der Grundplatte 14 und der Gegenplatte 16 sowie vom Schenkel 15 umgeben und dadurch vor Beschädigungen, insbesondere bei geöffneter Kraftfahrzeug-Türschließvorrichtung 1 geschützt.

Fig. 3 zeigt lediglich ein Ausführungsbeispiel des Schließklobens 4, der hier im wesentlichen U-förmig mit dazwischen liegendem Schließbolzen 3 ausgebildet ist. Andere Formen, wie insbesondere aus dem allgemeinen Stand der Technik bekannt, können selbstverständlich auch eingesetzt werden.

Nachfolgend wird näher auf die erste Ausführungsform der vorschlagsgemäßen Kraftfahrzeug-Türschließvorrichtung 1 anhand von Fig. 2 eingegangen.

Das Kontaktelement 11 ist elastisch verformbar ausgebildet. Gemäß der ersten Ausführungsform weist das Kontaktelement 11 einen Hohlraum 17 auf, der mit einem gasförmigen und/oder flüssigen Medium 18 gefüllt ist und mit dem zugeordneten Sensorelement 7 derart in Verbindung steht, daß das Sensorelement 7 den Druck bzw. Druckänderungen des Mediums 18 im Hohlraum und/oder ein Strömen des Mediums 18 in dem Hohlraum 17 erfassen kann. Insbesondere erfolgt hierbei eine Erfassung bzw. Auswertung nicht des absoluten oder relativen Drucks des Mediums 18, sondern der Änderungsgeschwindigkeit des Drucks des Mediums 18. Dementsprechend kann mit hoher Ansprechsicherheit ein beim Schließen der Kraftfahrzeug-Türschließvorrichtung 1 auftretendes Verformen des Kontaktelements 11, was zumindest zu einer kurzzeitigen Erhöhung des Drucks des Mediums 18 führt, sensiert und dementsprechend der geschlossene Zustand detektiert werden.

Zusätzlich oder alternativ kann auch eine Erfassung des absoluten und/oder relativen Drucks des Mediums 18 zur Detektion des geschlossenen Zustands herangezogen werden.

Die vorgenannte Sensierung mittels des Mediums 18 ermöglicht eine optimale Ausbildung und Anpassung des Kontaktelements 11 an die jeweilige Einbausituation und das zugeordnete Schloß 2, da die Außenkontur des Kontaktelements 11 quasi völlig frei gewählt werden kann.

Ein weiterer Vorteil liegt darin, daß insbesondere bei dem vorzugsweise vorgesehenen, beidseitigen Anliegen des Kontaktelements 11 am Schloß 2 im geschlossenen Zustand sich eine beispielsweise durch eine Vertikalverschiebung von Schließkloben 4 und Schloß 2 hervorgerufene asymmetrische Verformung des Kontaktelements 11 quasi nicht auf die beim Schließen auftretende Druckänderung bzw. den erhöhten Druck im geschlossenen Zustand auswirkt, so daß auch in diesem Fall eine sichere Schließsensierung möglich ist.

Fig. 4 zeigt eine zweite Ausführungsform des Sensors 6. Hier ist das Kontaktelement 11 ebenfalls elastisch verformbar ausgebildet. Das Kontaktelement 11 ist hier vorzugsweise mit einem Piezoelement 19 o. dgl. als Sensorelement verbunden. Das Piezoelement 19 erfaßt auf das Kontaktelement 11 im geschlossenen Zustand ausgeübte Druckbelastungen bzw. Kräfte, so daß wiederum eine Detektion des geschlossenen Zustands möglich ist.

Alternativ kann das Piezoelement 19 auch in den Hohlkörper 11 integriert, beispielsweise eingegossen, sein.

Anstelle des Piezoelements 19 könnte auch ein Dehnungselement oder ein sonstiges, Verformungen und/oder Druckbelastungen erfassendes Meßelement als Sensorelement verwendet werden.

In Fig. 2 und 4 ist schematisch angedeutet, daß eine Auswerteelektronik bzw. -einheit 20 vorgesehen sein kann, die einer Auswertung der vom Sensorelement 7 bzw. Piezoelement 19 erfaßten Meßsignale zur Detektion des geschlossenen Zustands dient. Vorzugsweise ist die Auswerteeinheit 20 in den Sensor 6 und insbesondere in den Schließkloben 4 integriert. Jedoch kann die Auswerteeinheit 20 auch außerhalb des Schließklobens 4 am Kraftfahrzeug angeordnet und/oder in der üblicherweise ohnehin vorhandenen Kraftfahrzeugelektronik realisiert sein.

Bei der Auswertung wird insbesondere die zeitliche Veränderung, also die Änderungsgeschwindigkeit, der Meßsignale des Sensorelements 7 bzw. des Piezoelements 19 ausgewertet. Dies ermöglicht eine sehr sichere Detektion bzw. Sensierung des geschlossenen Zustands.

Zusätzlich kann, wie beim Darstellungsbeispiel gemäß Fig. 4 angedeutet, ein Schloßsignal, das das Schließen der Halteeinrichtung bzw. der Drehfalle 5 des Schlosses 2, das Einrasten einer der Drehfalle 5 zugeordneten Sperrklinke 21 (Stützende, auf Druck belastete Sperrklinke) o. dgl. anzeigt und beispielsweise von einem der angedeuteten Schloßsensoren oder -schalter 22 oder 23 des Schlosses 2 geliefert wird, bei der Detektion des geschlossenen Zustands mit ausgewertet werden in dem Sinne, daß ein geschlossener Zustand nur dann detektiert bzw. sensiert wird, wenn sowohl mittels des dem Schließkloben 4 zugeordneten Sensors 6 als auch gemäß dem Schloßsignal ein geschlossener Zustand erkannt wird.

Zusätzlich kann dabei die zeitliche Korrelation der ausgewerteten Signale, also beispielsweise das Erfassen des geschlossenen Zustands mittels des Sensors 6 und das Erfassen des Schließens des Schlosses 2 mittels des Schloßsignals bei der Detektion des geschlossenen Zustands der Kraftfahrzeug-Türschließvorrichtung 1 berücksichtigt werden.

## Patentansprüche

1. Kraftfahrzeug-Türschließvorrichtung (1) mit einem Schloß (2) und einem zugeordneten, einen Schließbolzen (3) aufweisenden Schließkloben (4), wobei das Schloß (2) eine den Schließbolzen (3) im geschlossenen Zustand der Kraftfahrzeug-Türschließvorrichtung (1) sichernde Halteeinrichtung, wie eine Drehfalle (5), und der Schließkloben (4) einen Sensor (6) zur Erfassung des geschlossenen Zustands aufweist, wobei der Sensor (6) ein drucksensitives Sensorelement (7) zur Erfassung des geschlossenen Zustands der Kraftfahrzeug-Türschließvorrichtung (1) aufweist, wobei
ein dem Sensorelement (7) zugeordnetes Kontaktelement (11) des Sensors (6) derart am Schließkloben (4) angeordnet und ausgebildet ist, daß das Kontaktelement (11) im geschlossenen Zustand mit dem Schloß (2) unmittelbar in Druckkontakt steht,
das Kontaktelement (11) elastisch verformbar ausgebildet ist und
**dadurch gekennzeichnet**
**daß** das Kontaktelement (11) ein flüssiges und/oder gasförmiges Medium (18) und einen Hohlraum (17) für das Medium (18) aufweist, dessen Druck bzw. Druckänderungen vom Sensorelement (7) zur Detektion des geschlossenen Zustands erfaßbar sind.

2. Kraftfahrzeug-Türschließvorrichtung nach Anspruch 1, **dadurch gekennzeichnet, daß** das Schloß (2) einen Einlaufschlitz bzw. ein Fanglager (10), in den bzw. das der Schließbolzen (3) in Schließrichtung (S) einführbar ist, aufweist.

3. Kraftfahrzeug-Türschließvorrichtung nach Anspruch 2, **dadurch gekennzeichnet, daß** das Kontaktelement (11) derart angeordnet und ausgebildet ist, daß es mit dem Einlaufschlitz, mit dem Fanglager (10) oder mit einem dem Einlaufschlitz bzw. dem Fanglager (10) zugeordneten und davon abragenden Kragen (12), insbesondere mit jeweils beiden Seiten, zur Erfassung des geschlossenen Zustands der Kraftfahrzeug-Türschließvorrichtung (1) zusammenwirkt.

4. Kraftfahrzeug-Türschließvorrichtung nach einem der voranstehenden Ansprüche, **dadurch gekennzeichnet, daß** das Kontaktelement (11) zumindest im wesentlichen in einem rückwärtigen Bereich (13) bezüglich der Schließbewegung (S) des Schließklobens (4) relativ zum Schloß (2) am Schließkloben (4), insbesondere im wesentlichen hinter dem Schließbolzen (3), angeordnet ist.

5. Kraftfahrzeug-Türschließvorrichtung nach einem der voranstehenden Ansprüche, **dadurch gekennzeichnet, daß** das Kontaktelement (11) am Schließbolzen (3) angeordnet, insbesondere in diesen integriert ist.

6. Kraftfahrzeug-Türschließvorrichtung nach einem der voranstehenden Ansprüche, **dadurch gekennzeichnet, daß** das Sensorelement (7) mittelbar oder unmittelbar mit dem Kontaktelement (11) verbunden ist.

7. Kraftfahrzeug-Türschließvorrichtung nach einem der voranstehenden Ansprüche, **dadurch gekennzeichnet, daß** das Kontaktelement (11) zumindest teilweise als Anschlagpuffer für das Schloß (2) ausgebildet ist.

8. Kraftfahrzeug-Türschließvorrichtung nach einem der voranstehenden Ansprüche, **dadurch gekennzeichnet, daß** das Sensorelement (7) ein Piezoelement (19) umfaßt bzw. dadurch gebildet ist.

9. Kraftfahrzeug-Türschließvorrichtung nach einem der voranstehenden Ansprüche, **dadurch gekennzeichnet, daß** das Sensorelement (7) elastisch verformbar ausgebildet ist.

10. Kraftfahrzeug-Türschließvorrichtung nach einem der voranstehenden Ansprüche, **dadurch gekennzeichnet, daß** die Kraftfahrzeug-Türschließvorrichtung (1) bzw. der Sensor (6) eine Auswerteeinheit (20) zur Auswertung der Meßsignale des Sensorelements (7), insbesondere auf Überschreiten einer vorbestimmten Änderungsgeschwindigkeit, zur Detektion des geschlossenen Zustands aufweist.

11. Kraftfahrzeug-Türschließvorrichtung nach einem der voranstehenden Ansprüche, **dadurch gekennzeichnet, daß** das Schloß (2) eine Detektionseinrichtung zur Ausgabe eines das Schließen des Schlosses (2) anzeigenden Schloßsignals aufweist und daß die Kraftfahrzeug-Türschließvorrichtung bzw. insbesondere eine Auswerteeinheit (20) derart ausgebildet ist, daß bei der Detektion des geschlossenen Zustands das Auftreten und/oder Vorliegen des Schloßsignals, insbesondere zumindest innerhalb einer vorbestimmten Zeit bezüglich einer Erfassung des geschlossenen Zustands durch den dem Schließkloben (4) zugeordneten Sensor (6), mit auswertbar ist.

12. Kraftfahrzeug-Türschließvorrichtung nach Anspruch 11, **dadurch gekennzeichnet, daß** die Detektionseinrichtung einen einer Sperrklinke (21) für die Drehfalle (5) zugeordneten Schloßsensor bzw. -schalter (22) zur Ausgabe eines mit dem Einrasten bzw. Einfallen der Sperrklinke (21) korrelierten Schloßsignals, das bei der Detektion des geschlossenen Zustands mit auswertbar ist, aufweist.

## Claims

1. Motor-vehicle door locking device (1) having a lock (2) and an associated locking hinge (4), which has a locking pin (3), the lock (2) having a retaining device, such as a rotary latch (5), which secures the locking pin (3) in the closed state of the motor-vehicle door locking device (1), and the locking hinge (4) having a sensor (6) for detecting the closed state, the sensor (6) having a pressure-sensitive sensor element (7) for detecting the closed state of the motor-vehicle door locking device (1), a contact element (11) of the sensor (6), which element is assigned to the sensor element (7), being arranged and formed on the locking hinge (4) in such a manner that in the closed state, the contact element (11) is directly in pressure contact with the lock (2), and the contact element (11) being of elastically deformable design, **characterized in that** the contact element (11) has a liquid and/or gaseous medium (18) and a cavity (17) for the medium (18), the pressure or pressure changes of which medium can be detected by the sensor element (7) so as to detect the closed state.

2. Motor-vehicle door locking device according to Claim 1, **characterized in that** the lock (2) has an inlet slot or a catch bearing (10) into which the locking pin (3) can be introduced in the locking direction (S).

3. Motor-vehicle door locking device according to Claim 2, **characterized in that** the contact element (11) is arranged and formed in such a manner that it interacts, in particular with both sides in each case, with the inlet slot, with the catch bearing (10) or with a collar (12), which is assigned to the inlet slot or the catch bearing (10) and protrudes therefrom, in order to detect the closed state of the motor-vehicle door locking device (1).

4. Motor-vehicle door locking device according to one of the preceding claims, **characterized in that** the contact element (11) is arranged at least substantially in a rear region (13) with respect to the closing movement (S) of the locking hinge (4) relative to the lock (2) on the locking hinge (4), in particular essentially behind the locking pin (3).

5. Motor-vehicle door locking device according to one of the preceding claims, **characterized in that** the contact element (11) is arranged on the locking pin (3), in particular is integrated therein.

6. Motor-vehicle door locking device according to one of the preceding claims, **characterized in that** the sensor element (7) is connected indirectly or directly to the contact element (11).

7. Motor-vehicle door locking device according to one of the preceding claims, **characterized in that** at least part of the contact element (11) is designed as a stop buffer for the lock (2).

8. Motor-vehicle door locking device according to one of the preceding claims, **characterized in that** the sensor element (7) comprises a piezoelement (19) or is formed thereby.

9. Motor-vehicle door locking device according to one of the preceding claims, **characterized in that** the sensor element (7) is of elastically deformable design.

10. Motor-vehicle door locking device according to one of the preceding claims, **characterized in that** the motor-vehicle door locking device (1) or the sensor (6) has an evaluation unit (20) for evaluating the measuring signals of the sensor element (7), in particular if a predetermined rate of change is exceeded, in order to detect the closed state.

11. Motor-vehicle door locking device according to one of the preceding claims, **characterized in that** the lock (2) has a detection device for issuing a lock signal indicating the locking of the lock (2), and **in that** the motor-vehicle door locking device or, in particular, an evaluation unit (20) is designed in such a manner that when the closed state is detected, the occurrence and/or presence of the lock signal, in particular at least within a predetermined time with regard to the closed state being detected by the sensor (6) assigned to the locking hinge (4), can be evaluated at the same time.

12. Motor-vehicle door locking device according to Claim 11, **characterized in that** the detection device has a lock sensor or switch (22), which is assigned to a detent pawl (21) for the rotary latch (5), for issuing a lock signal which is correlated with the latching or engagement of the detent pawl (21) and can be evaluated at the same time as detecting the closed state.

## Revendications

1. Dispositif de verrouillage de porte de véhicule (1) comportant une serrure (2) et une gâche de verrouillage (4) munie d'un goujon de verrouillage (3) et associée à la serrure, dans lequel
la serrure (2) une installation de fixation telle qu'un pêne tournant (5) maintenant le goujon de verrouillage (3) lorsque le dispositif de verrouillage de porte de véhicule (1) est en position fermée, et
la gâche de verrouillage (4) comporte un capteur (6) pour détecter l'état de fermeture, le capteur (6) ayant un élément de capteur (7) sensible à la pression pour détecter l'état de fermeture du dispositif de verrouillage de porte de véhicule (1),
un élément de contact (11) associé à l'élément de capteur (7) dans le capteur (6) est prévu sur la gâche de verrouillage (4) et est réalisé pour qu'à l'état de fermeture, l'élément de contact (11) soit directement en contact de pression
avec la serrure (2), et l'élément de contact (11) est déformable élastiquement,
**caractérisé en ce que**
l'élément de contact (11) comporte un milieu liquide et/ou gazeux (18) et une cavité (17) pour le milieu (18), dont la pression ou les variations de pression sont détectées par l'élément de capteur (7) pour détecter l'état de fermeture.

2. Dispositif de verrouillage de porte de véhicule selon la revendication 1,
**caractérisé en ce que**
la serrure (2) comporte une fente d'entrée ou un logement d'accrochage (10) dans lequel peut pénétrer ou est guidé le goujon de verrouillage (3) dans la direction de fermeture (S).

3. Dispositif de verrouillage de porte de véhicule selon la revendication 2,
**caractérisé en ce que**
l'élément de contact (11) est installé et réalisé de façon à coopérer avec la fente d'entrée, avec le palier de réception (10) ou avec une collerette (12) associée à la fente d'entrée ou au palier de réception (10) et venant en saillie par rapport à celui-ci, notamment chaque fois des deux côtés, pour saisir le dispositif de verrouillage de porte de véhicule (1) en position de fermeture.

4. Dispositif de verrouillage de porte de véhicule selon l'une des revendications précédentes,
**caractérisé en ce que**
l'élément de contact (11) se trouve au moins essentiellement dans une zone arrière (13) par rapport au mouvement de fermeture (S) de la gâche de verrouillage (4) par rapport à la serrure (2) sur la gâche (4), notamment essentiellement derrière le goujon de verrouillage (3).

5. Dispositif de verrouillage de porte de véhicule selon l'une des revendications précédentes,
**caractérisé en ce que**
l'élément de contact (11) est prévu sur le goujon de fermeture (3) en particulier intégré à celui-ci.

6. Dispositif de verrouillage de porte de véhicule selon l'une des revendications précédentes,
**caractérisé en ce que**
l'élément de capteur (7) est relié directement ou indirectement à l'élément de contact (11).

7. Dispositif de verrouillage de porte de véhicule selon l'une des revendications précédentes,
**caractérisé en ce que**
l'élément de contact (11) est réalisé au moins en partie comme tampon amortisseur pour la serrure (2).

8. Dispositif de verrouillage de porte de véhicule selon l'une des revendications précédentes,
**caractérisé en ce que**
l'élément de capteur (7) comporte un élément piézo-électrique (19) ou est formé par celui-ci.

9. Dispositif de verrouillage de porte de véhicule selon l'une quelconque des revendications précédentes,
**caractérisé en ce que**
l'élément de capteur (7) est déformable élastiquement.

10. Dispositif de verrouillage de porte de véhicule selon l'une quelconque des revendications précédentes,
**caractérisé en ce que**
le dispositif de verrouillage de porte de véhicule (1) ou le capteur (6) comporte une unité de traitement (20) pour traiter les signaux de mesure de l'élément de capteur (7), en particulier pour déterminer le dépassement d'une vitesse de variation prédéterminée, pour détecter l'état de fermeture.

11. Dispositif de verrouillage de porte de véhicule selon l'une quelconque des revendications précédentes,
**caractérisé en ce que**
la serrure (2) comporte une installation de détection pour émettre un signal de serrure indiquant la fermeture de la serrure (2), et le dispositif de fermeture de porte de véhicule ou notamment une unité de traitement (20) est réalisée pour qu'à la détection de l'état de fermeture, l'arrivée et/ou la présence du signal de serrure soit également exploitée notamment au moins à l'intérieur d'un temps prédéterminé concernant la saisie de l'état fermé par le capteur (6) associé à la gâche de verrouillage (4).

12. Dispositif de verrouillage de porte de véhicule selon la revendication 11,
**caractérisé en ce que**
l'installation de détection comporte un capteur ou interrupteur de serrure (22) associé à un verrou (21) pour le pêne tournant (5), pour émettre un signal de serrure en corrélation avec l'accrochage ou la fermeture du verrou (21) et servant à la détection de l'état de fermeture.
